# DEMANDE DE BREVET EUROPEEN

(11) **EP 2 289 635 A1**
(43) Date de publication de la demande: **02.03.2011**
(21) Numéro de dépôt: 10008934.1
(22) Date de dépôt: 27.08.2010
(51) Int. Cl.: B05C 17/02, B44D 3/22, E04F 21/04

(54) **Rouleau avec un surmoulage structure**

(30) Priorité: 28.08.2009 FR 0904118
(71) Demandeur: Toupret SA, 91100 Corbeil Essonnes (FR)
(72) Inventeur: Sorrentino, Florence, 91100 Corbeil Essonnes (FR); Bouchet, Gérard, 91100 Corbeil Essonnes (FR)
(74) Mandataire: Sabatier, Marc

(57) **Abrégé**

Rouleau pour l'application d'enduits de peinture pour travaux intérieurs comprenant un manche (1) et un cintre (2) sur lequel est monté un mandrin (3) rigide avec un surmoulage structuré (4) souple.

De préférence, le surmoulage structuré (4) est en élastomère thermoplastique souple et il comporte une pluralité de dômes (8), par exemple des dômes (8) ayant la forme de pyramides tronquées à 8 pans.

Le rouleau permet l'application d'enduits de peinture pour travaux intérieurs sur tous supports et principalement sur les supports très irréguliers et/ou à fort relief.

## Description

La présente invention a pour objet un rouleau pour appliquer un enduit de peinture pour travaux intérieurs sur un support.

Avant d'appliquer un revêtement décoratif, par exemple de la peinture ou un papier peint, sur les murs et plafonds intérieurs, il est préférable voire indispensable de préparer le support afin de rendre lisse la surface à recouvrir.

Les principaux types d'enduisage sont :
- le rebouchage pour combler les cavités ou les discontinuités
- le dégrossissage pour supprimer le bullage et combler les irrégularités
- le lissage.

Traditionnellement l'enduisage est réalisé avec des outils à lame métallique qui doivent être soigneusement préparés notamment par affûtage. Les opérations continues de dégrossissage et de lissage exigent une grande dextérité dans le maniement des outils d'enduiseur, un apprentissage est donc nécessaire pour un peintre non formé aux pratiques des enduiseurs.

La présente demande se propose de faciliter et rendre moins pénibles les travaux d'enduisage des murs et plafonds et d'en augmenter notablement le rendement en fournissant un outil dont l'usage est simple et efficace.

Plus particulièrement, l'outil est un rouleau permettant l'application d'enduits de peinture pour travaux intérieurs sur tous supports et principalement sur les supports très irréguliers et/ou à fort relief. De préférence, l'enduit de peinture pour travaux intérieurs déposé à l'aide du rouleau de l'invention est ensuite égalisé, uniformisé et/ou lissé avec une des raclettes objet des demandes déposées le même jour.

Le rouleau comprend un manche et un cintre, sur lequel est monté un mandrin rigide avec un surmoulage structuré souple.

De préférence, le surmoulage structuré comporte une pluralité de dômes, plus particulièrement les dômes ont la forme de pyramides tronquées à 8 pans.

Selon un mode de réalisation préféré, la base des dômes est constituée par un octogone irrégulier : 4 grands côtés sur les médianes et 4 petits côtés sur les diagonales, les petits côtés ayant une longueur de 2 à 15 mm et les grands côtés ayant une longueur de 4 à 25 mm ; les dômes ont une hauteur de 1 à 4 mm.

La pluralité des dômes est organisée de manière régulière à la surface du surmoulage. Plus particulièrement les dômes sont alignés et disposés en quinconce.

Selon un mode de réalisation particulièrement préféré, le rouleau comporte six rangées de dômes disposés en quinconce, chaque dôme ayant une largeur de 17 mm à la base et une hauteur de 2,6 mm ; les dômes consécutifs ainsi que les lignes consécutives sont espacés d'environ 4 mm. La base des dômes est un octogone dont les côtés sur les médianes ont une longueur d'environ 8,5 mm et les côtés sur les diagonales une longueur d'environ 5,9 mm.

Le mandrin du rouleau présente une longueur de 100 à 300 mm, plus particulièrement de 180 mm. Le rouleau présente un diamètre de 30 à 70 mm, plus particulièrement de 42 à 48 mm.

Le mandrin rigide est de préférence en matière thermoplastique rigide, par exemple en polypropylène.

Le surmoulage structuré souple est par exemple en polymère souple, de préférence en élastomère thermoplastique souple. Selon un mode de réalisation préféré, l'élastomère thermoplastique souple présente une dureté de 10 à 40 shore A. Plus particulièrement, l'élastomère thermoplastique souple est un copolymère séquencé styrène-éthylène/butylène-styrène ou un mélange EVA/PE (mélange copolymère éthylène-acétate de vinyle et polyéthylène).

Le manche du rouleau est en matière thermoplastique, par exemple en polypropylène. Il permet la manipulation et le guidage du mandrin. De préférence, il présente une ergonomie avancée et il peut être adapté sur une perche télescopique appropriée.

Le cintre est de préférence en acier galvanisé, il présente un diamètre de quelques millimètres, par exemple de 6,8 mm.

Le mandrin est maintenu sur le cintre à l'aide de 2 pièces de liaison : un bouchon butée qui sert de butée au cintre et un bouchon entrée qui enserre une bague frein, qui est une pièce serrante sur le cintre et qui permet la rotation par glissement entre le cintre et le mandrin. Le bouchon entrée assure le guidage du mandrin avec la bague frein. Le bouchon butée et le bouchon entrée sont en matière thermoplastique, par exemple en polypropylène ou en acrylonitrile-butadiène-styrène (ABS). La bague frein est en matière thermoplastique, par exemple en polyformaldéhyde (POM) ou en polyamide 6 (PA6).

Les pièces du rouleau de l'invention, à l'exception du cintre, sont en matière synthétique. Le rouleau n'est pas sensible à l'eau et ne se déforme pas contrairement aux outils traditionnels majoritairement composés de métal et de bois.

Le rouleau de l'invention est utilisé pour appliquer des enduits de peinture pour travaux intérieurs, de préférence des enduits garnissants. De manière classique, les enduits de peinture pour travaux intérieurs peuvent être des enduits à gâcher avec de l'eau, des enduits en pâte prêts à l'emploi ou des enduits pluri-composants.

Les enduits en poudre sont par exemple à base de plâtre, de ciment ou de liant organique. Les enduits en pâte sont de préférence à base de liant organique.

Afin d'obtenir un résultat optimum, le rouleau selon l'invention est utilisé pour appliquer des enduits de peinture pour travaux intérieurs présentant une densité supérieure ou égale à 0,5, une granulométrie inférieure ou égale à 2000 µ et une viscosité comprise entre 100 000 et 500 000 mPa.s (la viscosité est mesurée à l'aide d'un viscosimètre Brookfield RVDV III - Hélipath S96/50 mm - 10 rpm à une température de 20 ± 1°C).

Le rouleau selon l'invention est préconisé pour des travaux de petites et moyennes surfaces. Il est léger et très maniable, il permet ainsi une application des enduits de peinture pour travaux intérieurs avec un meilleur rendement qu'avec des outils traditionnels, en nécessitant moins d'efforts avec un pouvoir garnissant supérieur et en évitant la majorité des défauts d'enduisage, tels que surépaisseurs, côtes, sardines et arrachements. Le temps passé pour éliminer les éventuels défauts localisés par ponçage est donc également notablement réduit.

Le rouleau est prêt à l'emploi, l'ensemble mandrin plus surmoulage peut être facilement remplacé par un ensemble neuf ou par un ensemble d'un autre type, par exemple un ensemble mandrin plus gaine lisse.

L'invention sera maintenant décrite plus en détail par référence aux dessins annexés et aux exemples.
La figure 1 est une vue éclatée du rouleau selon l'invention.
La figure 2 est une vue de face du surmoulage structuré selon l'invention.
La figure 3 est une vue de côté du surmoulage structuré selon l'invention.

Le rouleau selon l'invention est constitué principalement d'un manche (1), d'un cintre (2), d'un mandrin (3) et d'un surmoulage structuré (4). Le mandrin (3) est un cylindre lisse sur lequel est monté un surmoulage structuré (4) de forme cylindrique comportant à sa surface une pluralité de dômes (8). Selon le mode de réalisation représenté sur les figures, les dômes (8) ont la forme de pyramides tronquées à 8 pans. Les dômes (8) sont alignés et disposés en quinconce.

Le rouleau comprend un bouchon butée (5) et un bouchon entrée (6) qui sont des pièces de liaison maintenant le mandrin (3) sur le cintre (2).

Le bouchon entrée (6) enserre une bague frein (7) qui est une pièce serrante sur le cintre et qui permet la rotation par glissement entre le cintre (2) et le mandrin (3). Le bouchon entrée (6) et la bague frein (7) assurent le guidage du mandrin (3).

Les figures 2 et 3 représentent respectivement une vue de face et de côté du surmoulage structuré (4) selon l'invention.

Selon le mode de réalisation représenté sur ces figures, le surmoulage comporte 6 rangées de dômes (8) disposés en quinconce. Chaque dôme (8) a la forme d'une pyramide tronquée à 8 pans, dont la base forme un octogone irrégulier comportant 4 grands côtés sur les médianes et 4 petits côtés sur les diagonales. Les grands côtés ont une longueur *a* et l'octogone présente une largeur totale *b*. La distance entre 2 dômes consécutifs de même que la distance entre 2 rangées de dômes est égale à *c*. La hauteur de chaque dôme est égale à h.

Comme représenté sur les figures 1 à 3, les 8 arêtes de chaque dôme (8) sont légèrement arrondies en formant des segments convexes.

Dans le mode de réalisation préféré de l'invention, *a* est égal à 8,5 mm, *b* est égal à 17 mm, *c* est égal à 4 mm et *h* est égal à 2,6 mm.

L est la longueur totale du surmoulage structuré (4) ; de préférence elle est égale à 180 mm.

D est le diamètre extérieur du surmoulage structuré (4) et donc du rouleau selon l'invention ; de préférence il est égal à 45,6 mm.

*d* est le diamètre intérieur du surmoulage structuré (4) ; de préférence il est égal à 34,4 mm. *e* est l'épaisseur du surmoulage structuré (4) ; de préférence elle est égale à 3 mm.

Dans un mode de réalisation non représenté, le mandrin structuré comporte 8 ou 10 rangées de dômes disposés en quinconce.

De même, dans un mode de réalisation non représenté, les dômes du surmoulage structuré peuvent avoir la forme de pyramides tronquées, dont la base est un polygone régulier ou non ayant de 5 à 12 côtés, ou la forme de demi-sphères tronquées.

Exemples d'enduits de peinture pour travaux intérieurs pouvant être utilisés avec le rouleau de l'invention

### Exemple 1 - Enduit en poudre à base de plâtre

On peut utiliser un enduit en poudre à base de plâtre ayant la composition suivante

| Constituant | % en masse |
|---|---|
| Plâtre alpha ou bêta | 20 à 70 |
| Charges minérales de remplissage | 20 à 70 |
| (par exemple carbonates, silices, sulfates, silicates) | |
| Liants organiques solubles ou dispersables | 0,5 à 15 |
| (d'origine animale, végétale ou synthétique) | |
| Agent rétenteur d'eau | 0,01 à 5 |
| Agent épaississant | 0,01 à 5 |

L'enduit peut également comprendre 0 à 10% de ciment Portland, 0 à 10% de chaux aérienne, 0 à 30% de charges à effet, telles que des charges à faible densité, lamellaires, sphériques, en fibres naturelles et/ou synthétiques, et des additifs minéraux, organiques, naturels ou synthétiques. Ces additifs sont constitués de 0,01 à 5% d'un ou plusieurs des constituants suivants : agent modificateur de la rhéologie, agent dispersant, agent mouillant, agent fluidifiant, agent hydrophobe, agent hydrophile, agent anti-salissures, agent antimousse, agent entraîneur d'air, accélérateur de prise, retardateur de prise, biocide, agent anti-corrosion, colorant, opacifiant, agent anti-poussière, agent à effet décoratif, agent à effet photocatalytique, agent masquant les odeurs.

### Exemple 2 - Enduit en poudre à base de ciment

On peut utiliser un enduit en poudre à base de ciment ayant la composition suivante

| Constituant | % en masse |
|---|---|
| Ciment Portland | 1 à 40 |
| Charges minérales de remplissage | 20 à 70 |
| (par exemple carbonates, silices, sulfates, silicates) | |
| Liants organiques solubles ou dispersables | 0,5 à 20 |
| (d'origine animale, végétale ou synthétique) | |
| Agent rétenteur d'eau | 0,01 à 5 |
| Agent épaississant | 0,01 à 5 |

L'enduit peut également comprendre 0 à 40% de chaux hydraulique, 0 à 40% de ciment alumineux, 0 à 15% de plâtre alpha ou bêta, 0 à 10% de chaux aérienne, 0 à 30% de charges à effet, telles que des charges à faible densité, lamellaires, sphériques, en fibres naturelles et/ou synthétiques, et des additifs minéraux, organiques, naturels ou synthétiques. Ces additifs sont constitués de 0,01 à 5% d'un ou plusieurs des constituants suivants : agent modificateur de la rhéologie, agent dispersant, agent mouillant, agent fluidifiant, agent hydrophobe, agent hydrophile, agent anti-salissures, agent antimousse, agent entraîneur d'air, accélérateur de prise, accélérateur de durcissement, retardateur de prise, agent anti-retrait, agent anti-efflorescence, biocide, agent anti-corrosion, colorant, opacifiant, agent anti-poussière, agent à effet décoratif, agent à effet photocatalytique, agent masquant les odeurs.

### Exemple 3 - Enduit en poudre à base de liant organique

On peut utiliser un enduit en poudre à base de liant organique ayant la composition suivante

| Constituant | % en masse |
|---|---|
| Liants organiques solubles ou dispersables | 0,5 à 15 |
| (d'origine animale, végétale ou synthétique) | |
| Charges minérales de remplissage | 35 à 70 |
| (par exemple carbonates, silices, sulfates, silicates) | |
| Agent rétenteur d'eau | 0,01 à 5 |
| Agent épaississant | 0,01 à 5 |

L'enduit peut également comprendre 0 à 40% de chaux aérienne, 0 à 20% de charges à effet, telles que des charges à faible densité, lamellaires, sphériques, en fibres naturelles et/ou synthétiques, et des additifs minéraux, organiques, naturels ou synthétiques. Ces additifs sont constitués de 0,01 à 5% d'un ou plusieurs des constituants suivants : agent modificateur de la rhéologie, agent dispersant, agent mouillant, agent hydrophobe, agent hydrophile, agent anti-salissures, agent antimousse, agent entraîneur d'air, biocide, agent anti-corrosion, colorant, opacifiant, agent anti-poussière, agent à effet décoratif, agent à effet photocatalytique, agent masquant les odeurs.

### Exemple 4 - Enduit en pâte à base de liant organique

On peut utiliser un enduit en pâte à base de liant organique ayant la composition suivante

| Constituant | % en masse |
|---|---|
| Eau | 20 à 35 |
| Liants organiques solubles ou dispersés | 0,5 à 35 |
| (d'origine animale, végétale ou synthétique) | |
| Charges minérales de remplissage | 35 à 70 |
| (par exemple carbonates, silices, sulfates, silicates) | |
| Agent rétenteur d'eau | 0,01 à 5 |
| Agent épaississant | 0,01 à 5 |

L'enduit peut également comprendre 0 à 30% de chaux aérienne, 0 à 20% de charges à effet, telles que des charges à faible densité, lamellaires, sphériques, en fibres naturelles et/ou synthétiques, et des additifs minéraux, organiques, naturels ou synthétiques. Ces additifs sont constitués de 0,01 à 5% d'un ou plusieurs des constituants suivants : agent coalescent, régulateur de pH, agent modificateur de la rhéologie, accélérateur de séchage, agent dispersant, agent mouillant, agent hydrophobe, agent anti-salissures, agent siccatif, agent plastifiant, agent antimousse, biocide, agent anti-corrosion, colorant, opacifiant, agent à effet décoratif, agent à effet photocatalytique, agent masquant les odeurs.

## Revendications

1. Rouleau pour l'application d'enduits de peinture pour travaux intérieurs comprenant un manche (1) et un cintre (2) sur lequel est monté un mandrin (3) rigide, **caractérisé en ce que** le mandrin (3) comporte un surmoulage structuré (4) souple.

2. Rouleau selon la revendication 1, **caractérisé en ce que** le surmoulage structuré (4) est en élastomère thermoplastique souple.

3. Rouleau selon la revendication 1 ou 2, **caractérisé en ce que** le surmoulage structuré (4) comporte une pluralité de dômes (8).

4. Rouleau selon la revendication 3, **caractérisé en ce que** les dômes (8) ont la forme de pyramides à 8 pans tronquées.

5. Rouleau selon la revendication 3 ou 4, **caractérisé en ce que** la base des dômes (8) est un octogone irrégulier comportant sur les médianes 4 grands côtés d'une longueur de 4 à 25 mm et sur les diagonales 4 petits côtés d'une longueur de 2 à 15 mm.

6. Rouleau selon l'une quelconque des revendications 3 à 5, **caractérisé en ce que** les dômes (8) ont une hauteur de 1 à 4 mm.

7. Rouleau selon l'une quelconque des revendications 3 à 6, **caractérisé en ce que** les dômes (8) sont alignés.

8. Rouleau selon la revendication 7, **caractérisé en ce que** les dômes (8) sont disposés en quinconce.

9. Rouleau selon l'une quelconque des revendications précédentes, **caractérisé en ce que** le surmoulage structuré (4) souple présente une dureté de 10 à 40 shore A.

10. Rouleau selon l'une quelconque des revendications précédentes, **caractérisé en ce que** le surmoulage structuré (4) souple est en un copolymère séquencé styrène-éthylène/butylène-styrène ou un mélange copolymère éthylène-acétate de vinyle et polyéthylène.

11. Utilisation d'un rouleau selon l'une quelconque des revendications précédentes pour appliquer des enduits de peinture pour travaux intérieurs présentant une densité supérieure ou égale à 0,5, une viscosité comprise entre 100 000 et 500 000 mPa.s et une granulométrie inférieure ou égale à 2000 µ.
